# EUROPÄISCHE PATENTSCHRIFT

(11) **EP 3 309 462 B1**
(45) Veröffentlichungstag und Bekanntmachung des Hinweises auf die Patenterteilung: **15.04.2020**
(21) Anmeldenummer: 17192017.6
(22) Anmeldetag: 20.09.2017
(51) Int. Cl.: F24C 15/00, F24C 15/32

(54) **HAUSHALTSGERÄT**
HOUSEHOLD APPLIANCE
APPAREIL MÉNAGER

(30) Priorität: 12.10.2016 DE 102016119427
(43) Veröffentlichungstag der Anmeldung: 18.04.2018
(73) Patentinhaber: Miele & Cie. KG, 33332 Gütersloh (DE)
(72) Erfinder: Ellersiek, Ralf, 32257 Bünde (DE)

(56) Entgegenhaltungen:
- EP-A1- 2 037 183
- EP-A1- 2 420 732
- WO-A2-2008/025217
- DE-A1-102007 048 200
- JP-A- 2008 224 081

## Beschreibung

Es gibt Haushaltgeräte, die über einen befüllbaren Frischwassertank, beispielsweise zum Bereitstellen von Wasser zum Dampfgaren, verfügen. Bei einem Herausziehen dieses Frischwassertanks zur Befüllung mit Frischwasser tritt folgendes Problem auf: Durch eine Verbindung des Frischwassertanks mit einem Zulaufadapter besteht eine direkte Verbindung. Im Moment der Entnahme des Frischwassertanks aus einem Gehäusekasten löst sich ein Tropfen Wasser von einem Einlaufstutzen des Wassertanks direkt aus dem Zulaufadapter. Dieser Vorgang wiederholt sich bei jeder weiteren Befüllung. Nach und nach bildet sich so im Bereich des Gehäusekastens, also der Aufnahme des Wassertanks, eine Wasserlache. Das hat zur Folge, dass ein Boden des Frischwassertanks immer wieder mit Wasser benetzt wird. Teilweise wird beim Herausziehen des Frischwassertanks die Wasserlache mitgerissen und verteilt sich dabei auf einem Fußboden. Besonders bei Holzböden und glatten Bodenmaterialien kann dies einen unangenehmen Effekt verursachen.

Die WO 2009/046811 A1 beschreibt ein Haushaltgerät mit einer Bedienblende und mit einem Tank zur Aufnahme eines Fluids, wobei der Tank zur Befüllung mit dem Fluid eine Einfüllöffnung aufweist und in der Betriebslage hinter der Bedienblende in dem Inneren des Haushaltgeräts angeordnet ist.

Die WO 2008/025217 A2 beschreibt ein Haushaltgerät mit einer Halteeinrichtung für einen Wassertank. Diese Halteeinrichtung hat einen Boden, welcher im Bereich eines Wasseranschlusses für den Wassertank einen stufenförmig abgekanteten Abschnitt aufweist, welcher einen Kanal ausbildet und in einem Niveau unterhalb des übrigen Bodens der Halteeinrichtung angeordnet ist.

Dem hier vorgestellten Ansatz liegt die Aufgabe zugrunde, ein verbessertes Haushaltgerät mit einer Abtropfvorrichtung zu schaffen.

Erfindungsgemäß wird diese Aufgabe durch Haushaltgerät mit einer Abtropfvorrichtung mit den Merkmalen des Anspruchs 1 gelöst. Vorteilhafte Ausgestaltungen und Weiterbildungen des Ansatzes ergeben sich aus den nachfolgenden Unteransprüchen.

Eine Abtropfvorrichtung für ein Haushaltgerät weist zumindest ein Fluidbehältergehäuse zur Aufnahme eines Fluidbehälters zur Aufnahme eines Fluids auf. Das Fluidbehältergehäuse weist zumindest einen Zulaufadapter auf, der dazu ausgebildet ist, um fluidisch mit dem Fluidbehälter verbunden zu sein, wenn der Fluidbehälter in dem Fluidbehältergehäuse aufgenommen ist. Außerdem weist das Fluidbehältergehäuse zumindest eine Öffnung auf, die im betriebsbereiten Zustand der Abtropfvorrichtung unterhalb des Zulaufadapters angeordnet ist, um ein Abtropfen zumindest eines Fluidtropfens von dem Zulaufadapter durch die Öffnung auf eine Kanaleinrichtung zu ermöglichen.

Erfindungsgemäß ist vorgesehen, dass das Fluidbehältergehäuse zwischen einer Entnahmestellung und einer Ruhestellung gegenüber der Kanaleinrichtung beweglich ist. Alternativ oder ergänzend ist vorgesehen, dass die die Kanaleinrichtung eine dem Fluidbehältergehäuse zugewandte Kanaleinrichtungsdecke aufweist. Weiterhin ist alternativ oder ergänzend vorgesehen, dass die Kanaleinrichtung dazu eingerichtet ist, einen von der Kanaleinrichtung aufgenommenen Fluidtropfen zu verdunsten.

Die mit dem hier vorgestellten Ansatz erreichbaren Vorteile bestehen darin, dass der zumindest eine Fluidtropfen nach dem Abtropfen von dem Zulaufadapter nicht in dem Fluidbehältergehäuse landet, sondern von der Kanaleinrichtung aufgenommen werden kann. Es ist möglich, dass der von der Kanaleinrichtung aufgenommene Fluidtropfen durch die Wärme der Kanaleinrichtung verdunstet. Die Kanaleinrichtung kann beispielsweise auch dazu ausgeformt sein, um den Fluidtropfen im Folgenden abzuleiten.

Beides ist deshalb von Vorteil, da Fluidbehälter häufig zum Auffüllen des Fluidbehälters z. B. mit Wasser aus dem Fluidbehältergehäuse herausgenommen werden und dabei durch ein Lösen einer zuvor bestandenen fluidischen Verbindung zwischen dem Fluidbehälter und dem Zulaufadapter, der zumindest eine Fluidtropfen von dem Zulaufadapter abtropft. Durch ein häufiges Entnehmen und eventuelles Auffüllen des Fluidbehälters kann sich so in dem Fluidbehältergehäuse viel Fluid ansammeln, das sich wiederum an eine Unterseite des Fluidbehälters haften kann und dann bei einer weiteren Entnahme des Fluidbehälters aus dem Fluidbehältergehäuse auf einen Fußboden tropfen kann. Die hier vorgestellte Abtropfvorrichtung verhindert vorteilhafterweise ein solches unkontrolliertes Ansammeln von Fluidtropfen in dem Fluidbehältergehäuse.

Der Fluidbehälter ist zur Entnahme aus einem erfindungsgemäßen Haushaltgerät vorgesehen und ist vorzugsweise als ein Behälter zur Aufnahme von Frischwasser oder Abwasser ausgebildet. Als Behälter zur Aufnahme von Frischwasser dient dieser der Versorgung des Haushaltgerätes mit Frischwasser und wird als Frischwassertank bezeichnet. Als Behälter zur Aufnahme von Abwasser nimmt der Fluidbehälter im Wesentlichen das im Gargerät entstandene Kondensat auf. Mittels Abwasserpumpe und Abwasserleitung wird das Kondensat in den dann als Abwasserbehälter bezeichneten Fluidbehälter gefördert.

Ein Haushaltgerät, das einen vorstehend beschriebenen Fluidbehälter aufnimmt ist ein Gargerät mit einem Garraum zur Aufnahme eines Gargutes. Das Haushaltsgerät umfasst einen Dampferzeuger, welcher aus dem im als Frischwassertank ausgeführten Fluidbehälter bevorrateten Wasser Dampf erzeugt. Der Dampf kann in den Garraum eingebracht werden und dient dort der Dampfunterstützung eines Garprozesses oder Erwärmung des Gargutes mit Dampf. Ein solches Haushaltgerät ist insbesondere ein Backofen oder Dampfgarer.

Gemäß einer Ausführungsform kann die Kanaleinrichtung zur Führung eines Luftstroms vorgesehen sein. Somit kann es sich bei der Kanaleinrichtung um einen Luftkanal handeln, durch den beispielsweise ein Luftstrom aus dem Haushaltgerät herausgeführt werden kann. Insbesondere kann der Luftkanal zum Führen von Warmluft vorgesehen sein. Zusätzlich oder alternativ kann die Kanaleinrichtung als ein Abwasserentsorgungskanal ausgeformt sein. Vorteilhafterweise kann eine solche ohnehin vorhandene Kanaleinrichtung verwendet werden, um zusätzlich zu dem Luftstrom oder dem abzuführenden Abwasser noch den genannten Fluidtropfen abzuführen. Alternativ kann die Kanaleinrichtung ausschließlich zum Abführen des Fluidtropfens vorgesehen sein.

Die bevorzugte Ausführungsform der Kanaleinrichtung zur Führung eines Luftstroms, insbesondere Warmluft, ermöglicht eine Verdunstung der in der Kanaleinrichtung aufgenommenen Fluidtropfen, so dass diese keiner weiteren Behandlung bedürfen.

Die Abtropfvorrichtung kann zudem die erwähnte Kanaleinrichtung aufweisen. Das Fluidbehältergehäuse kann im betriebsbereiten Zustand der Abtropfvorrichtung auf der Kanaleinrichtung stehend oder oberhalb und beabstandet zu der Kanaleinrichtung angeordnet sein. Eine dem Fluidbehältergehäuse zugewandte Kanaleinrichtungsdecke der Kanaleinrichtung kann dabei zumindest eine Vertiefung aufweisen, welche vorzugsweise unterhalb der Öffnung des Fluidbehältergehäuses angeordnet und/oder gegenüber der Öffnung des Fluidbehältergehäuses, insbesondere konkav, ausgeführt ist. Ein von dem Zulaufadapter abtropfender Fluidtropfen gelangt durch die Öffnung in dem Fluidbehältergehäuses auf die Kanaleinrichtung, insbesondere in die Vertiefung der Kanaleinrichtung. Dort kann der Fluidtropfen verdunstet, bevorratet und/oder von dort abgeleitet werden.

In einer Entnahmestellung kann der Fluidbehälter zumindest teilweise aus dem Haushaltgerät herausgezogen angeordnet sein. Vorzugsweise ist die Vertiefung der Öffnung zugewandt angeordnet, wenn das Fluidbehältergehäuse in einer Entnahmestellung angeordnet ist, in der das Fluidbehältergehäuse den Fluidbehälter zur Entnahme freigibt. Wenn die Vertiefung wie beschrieben angeordnet ist, kann der Fluidtropfen bei einem bevorstehenden Herausnehmen des Fluidbehälters aus dem Fluidbehältergehäuse durch die Öffnung direkt in die Vertiefung tropfen und dort beispielsweise verdunstet, bevorratet und/oder von dort abgeleitet werden. Um den Fluidtropfen ableiten zu können, kann die Vertiefung zumindest einen Abflusskanal aufweisen. Der Abflusskanal kann sich beispielsweise von einer tiefsten Stelle der Vertiefung von der Vertiefung weg erstrecken. Dabei kann nach einer ersten Ausführungsform ein der Vertiefung gegenüberliegendes Ende des Abflusskanals eine Schnittstelle zu einer Abwasserpumpe und/oder einem Abwasserbehälter des Haushaltgeräts aufweisen kann. So kann der Fluidtropfen sicher in den Abwasserbehälter und/oder durch die Abwasserpumpe abgleitet werden. Gemäß einer zweiten Ausführungsform erstreckt sich der Abflusskanal in die Kanaleinrichtung, wobei ein der Vertiefung gegenüberliegendes Ende des Abflusskanals in der Kanaleinrichtung endet. Hierdurch ist es möglich, dass Fluidtropfen in den Luftstrom gelangen, welcher in der Kanaleinrichtung geführt wird. Die Fluidtropfen werden von dem Luftstrom vorzugsweise verdunstet und/oder mitgerissen und so aus dem Haushaltgerät geführt.

Gemäß einer Ausführungsform ist es von Vorteil, wenn die Kanaleinrichtungsdecke zumindest eine Erhöhung aufweist, die dazu ausgebildet ist, um ein Überlaufen des zumindest einen Fluidtropfens über einen Rand der Kanaleinrichtungsdecke zu verhindern. Der Fluidbehälter, der dazu ausgeformt ist, um von dem Fluidbehältergehäuse aufgenommen zu werden, kann Teil der Abtropfvorrichtung sein. Dabei kann der Fluidbehälter einen Fluidkanal aufweisen, der dazu ausgeformt sein kann, um im aufgenommenen Zustand des Fluidbehälters in dem Fluidbehältergehäuse den Fluidbehälter fluidisch mit dem Zulaufadapter zu verbinden. Von einem Benutzer in den Fluidbehälter eingefülltes Fluid kann so über den Fluidkanal und den Zulaufadapter beispielsweise zu einer Dampferzeugungseinrichtung leitbar sein, wo aus dem Fluid Dampf erzeugt werden kann. Der Dampf kann in einen Garraum des Haushaltgerätes eingebracht werden um ein dort aufgenommenes Gargut mit dem Dampf zu erwärmen und/oder zu befeuchten.

Für eine platzsparende und praktische Anordnung der Abtropfvorrichtung in dem Haushaltgerät kann die Abtropfvorrichtung gemäß einer Ausführungsform dazu ausgeformt sein, um im betriebsbereiten Zustand des Haushaltgeräts hinter einer Bedienblende des Haushaltgeräts angeordnet oder anordenbar zu sein. Die Bedienblende kann beispielsweise eine Liftblende sein, die zur Entnahme des Fluidbehälters verstellbar sein kann.

Ein erfindungsgemäßes Haushaltgerät weist eine der vorgestellten Abtropfvorrichtungen auf. Ein solches Haushaltgerät kann als Ersatz für bekannte Haushaltgeräte dienen, mit dem Vorteil, dass das hier vorgestellte Haushaltgerät vorteilhafterweise von dem Zulaufadapter tropfende Fluidtropfen, die sich während einer Entnahme des Fluidbehälters aus dem Haushaltgerät lösen können, sicher ableitet und dabei ein unkontrolliertes Ansammeln der Fluidtropfen in dem Fluidbehältergehäuse verhindert. Bei dem Haushaltgerät kann es sich um ein beliebiges Haushaltgerät handeln, das mit einem entnehmbaren Fluidbehälter ausgestattet ist, wie beispielsweise ein Dampfgarer oder ein Gerät zur Getränkezubereitung, beispielsweise ein Kaffeevollautomat.

Das Haushaltgerät kann als ein Dampfgarer mit einem Garraum zum Aufnehmen zumindest eines Dampfgarguts zum Dampfgaren und einer Dampferzeugungseinrichtung zum Erzeugen von Dampf zum Dampfgaren des Dampfgarguts ausgeformt sein. Dampfgarer verfügen häufig über z. B. manuell entnehmbare und durch einen Bediener auffüllbare Fluidbehälter.

Ausführungsbeispiele des Ansatzes sind in den Zeichnungen rein schematisch dargestellt und werden nachfolgend näher beschrieben. Es zeigt
- Figur 1: eine perspektivische Explosionsdarstellung eines Dampfgarers gemäß einem Ausführungsbeispiel; und
- Figur 2 bis 4: einen Querschnitt einer Seitenansicht einer Abtropfvorrichtung gemäß einem Ausführungsbeispiel.

Figur 1 zeigt eine perspektivische Explosionsdarstellung eines Dampfgarers 100 gemäß einem Ausführungsbeispiel. Der Dampfgarer 100 weist zumindest einen Garraum 105 zum Aufnehmen zumindest eines Dampfgarguts zum Dampfgaren, eine Dampferzeugungseinrichtung 110 zum Erzeugen von Dampf zum Dampfgaren des Dampfgarguts und eine Abtropfvorrichtung 115 auf.

Die Abtropfvorrichtung 115 weist gemäß diesem Ausführungsbeispiel zwei Fluidbehältergehäuse 120, zwei Fluidbehälter 125 und eine Kanaleinrichtung 128 auf. Gemäß einem alternativen Ausführungsbeispiel kann die Abtropfvorrichtung 115 auch einzig eines der Fluidbehältergehäuse 120 aufweisen.

Die folgende Beschreibung orientiert sich an nur einem der zwei dargestellten Fluidbehältergehäuse 120 und an nur einem der zwei dargestellten Fluidbehälter 130, wobei erläuterte Details ebenso für das andere optional dargestellte Fluidbehältergehäuse 120 und den anderen optional dargestellten Fluidbehälter 130 gelten.

Der Dampfgarer 100 ist hier beispielhaft für ein Haushaltgerät mit zumindest einem entnehmbaren Fluidbehälter 130 gewählt.

Das Fluidbehältergehäuse 120 ist dazu ausgebildet, um den Fluidbehälter 125 aufzunehmen, der wiederum dazu ausgebildet ist, um zumindest ein Fluid aufzunehmen. Das Fluidbehältergehäuse 120 weist außerdem einen ab Fig. 2 sichtbaren Zulaufadapter auf, der dazu ausgebildet ist, um fluidisch mit dem Fluidbehälter 125 verbunden zu sein, wenn der Fluidbehälter 125 in dem Fluidbehältergehäuse 120 aufgenommen ist. Das Fluidbehältergehäuse 120 weist der Kanaleinrichtung 128 zugewandt eine Öffnung 130 auf, die im hier dargestellten betriebsbereiten Zustand der Abtropfvorrichtung 115 unterhalb des Zulaufadapters angeordnet ist, um ein Abtropfen zumindest eines Fluidtropfens von dem Zulaufadapter auf die Kanaleinrichtung 128 zu ermöglichen. Gemäß diesem Ausführungsbeispiel ist das Fluidbehältergehäuse 120 auf der Kanaleinrichtung 128 stehend angeordnet, kann alternativ jedoch auch beabstandet zu der Kanaleinrichtung 128 angeordnet sein.

Die optionale Kanaleinrichtung 128 ist gemäß diesem Ausführungsbeispiel als ein Luftkanal des Dampfgarers 100 ausgeformt. Beispielsweise kann durch die Kanaleinrichtung 128 Warmluft geführt werden. Dazu kann die Kanaleinrichtung 128 mit einem Ventilator gekoppelt oder koppelbar sein.

Gemäß einem weiteren Ausführungsbeispiel ist die Kanaleinrichtung 128 zusätzlich oder alternativ als eine Abwasserführung zum Abführen von Abwasser, auch als Abwasserentsorgung bezeichnet, ausgeführt. In diesem Fall kann die Kanaleinrichtung 128 mit einem Anschluss zur Abwasserentsorgung gekoppelt oder koppelbar sein.

Eine dem Fluidbehältergehäuse 120 zugewandte Kanaleinrichtungsdecke 135 der Kanaleinrichtung 128 weist eine Vertiefung 140 auf, die in der in den Figuren 3 und 4 dargestellten Entnahmestellung des Fluidbehältergehäuses 120, in der das Fluidbehältergehäuse 120 den Fluidbehälter 125 zur Entnahme freigibt, der Öffnung 130 zugewandt angeordnet ist. In einer hier dargestellten Stellung des Fluidbehältergehäuses 120 ist die Öffnung 130 entfernt von der Vertiefung 140 angeordnet.

Gemäß diesem Ausführungsbeispiel weist der Fluidbehälter 125 einen Deckel 145 auf, der dazu ausgeformt ist, um den Fluidbehälter 125 zu verschließen.

Im Folgenden werden Ausführungsbeispiele anhand der Fig. 1 nochmals näher beschrieben:
Durch die Abtropfvorrichtung 115, die auch als Tropfschutz für einen Frischwasserbehälter bezeichnet werden kann, wird verhindert, dass sich eine Wasserlache in einem Gehäuse oder einer Aufnahme eines Frischwassertanks in Form des Fluidbehältergehäuses 120 bildet. Es bilden sich keine Fluidtropfen oder unter Umständen größeren Wassermengen durch ein Herausziehen des Tanks in Form des Fluidbehälters 125 aus dem Fluidbehältergehäuse 120 auf einem Fußboden und/oder in einem Blendenbereich des Haushaltgeräts in Form des Dampfgarers 100 ab.

Hierzu ist das Fluidbehältergehäuse 120 in einem Bereich, in dem der Fluidtropfen herunterfällt, mit der Öffnung 130 versehen, die auch als ein Durchbruch bezeichnet werden kann. So kann der oder auch mehrere Fluidtropfen auf ein Luftkanalunterteil in Form der Kanaleinrichtung 128 fallen. Damit sich im Dampfgarer 100 keine Feuchtigkeit sammeln kann, ist an entsprechender Stelle in der Kanaleinrichtung 128 eine kleine Inselvertiefung in Form der Vertiefung 140 mit beispielsweise einem kleinen Loch in einer Mitte der Vertiefung 140 ausgebildet. An dieser Stelle können die Fluidtropfen ablaufen. Wichtig hierbei ist, dass sich das Strömungsverhalten nicht negativ auf die Gerätefunktion auswirkt. Auch das Thema Geräusche ist nicht außer Acht zu lassen. Damit keine Feuchtigkeit aus der Kanaleinrichtung 128 durch das Loch entweichen kann, ist dieses mit einer kleinen Sperre in Richtung eines Lüfters, in Strömungsrichtung, ausgestattet. Das Wasser bzw. die Fluidtropfen werden nachdem diese durch das Fluidbehältergehäuse 120 auf die Vertiefung 140, die auch als Mulde bezeichnet werden kann, gefallen sind, über das Loch in der Kanaleinrichtung 128 und eine Schräge in der Ablaufgeometrie abtransportiert. Kleine Fluidtropfen werden hierbei mit Dampf aus dem Garraum 105 mitgerissen und als Luftfeuchtigkeit, nicht in Form von Wassertropfen, nach vorne aus dem Dampfgarer 100 ausgeblasen. Größere Mengen an Fluidtropfen bzw. Wassermengen werden über die Kanaleinrichtung 128 abgeführt. Eine entsprechende Geometrie in der Kanaleinrichtung 128 sorgt dafür, dass sich das Wasser gezielt über die Vertiefung 140 in einem Boden sammeln kann und das Wasser anschließend über eine Schlauchverbindung zu einer Abwasserpumpe gelangt. Über die Abwasserpumpe kann das zusätzlich angefallene Wasser in einen Abwasserbehälter gepumpt und anschließend von einem Bediener des Dampfgarers 100 entleert werden.

Dank der Fluidbehältervorrichtung 115 müssen das Fluidbehältergehäuse 120 und auch der Boden des Fluidbehälters 125 nicht ständig ausgeputzt oder geputzt werden. Zudem fallen vorteilhafterweise keine Wassertropfen mehr auf den Fußboden.

Figur 2 zeigt einen Querschnitt einer Seitenansicht einer Abtropfvorrichtung 115 gemäß einem Ausführungsbeispiel. Dabei kann es sich um die anhand von Fig. 1 beschriebene Abtropfvorrichtung 115 handeln.

Der Fluidbehälter 125 ist gemäß diesem Ausführungsbeispiel in dem Fluidbehältergehäuse 120 aufgenommen. Das Fluidbehältergehäuse 120 ist dabei hinter einer nicht dargestellten Bedienblende oder geschlossenen Liftblende im Dampfgarer positioniert. Gemäß diesem Ausführungsbeispiel weist der Fluidbehälter 125 einen Fluidkanal 200 auf, der den Fluidbehälter 125 fluidisch mit dem Zulaufadapter 205 des Fluidbehältergehäuses 120 verbindet. Der Zulaufadapter 205 kann auch als Anschluss zur Entnahme von Wasser bezeichnet werden und ist im betriebsbereiten Zustand der Abtropfvorrichtung 115 erkennbar oberhalb der Öffnung 130 angeordnet.

Die Vertiefung 140 weist gemäß diesem Ausführungsbeispiel einen fluidisch mit der Vertiefung 140 verbundenen Abflusskanal 210 auf, der dazu ausgebildet ist, um den Fluidtropfen aus der Vertiefung 140 abzuleiten. Ein der Vertiefung 140 gegenüberliegendes Ende des Abflusskanals 210 weist gemäß diesem Ausführungsbeispiel eine Schnittstelle zu der Abwasserpumpe des Dampfgarers auf. Gemäß einem alternativen Ausführungsbeispiel kann die Schnittstelle auch als eine Schnittstelle zu einem Abwasserbehälter ausgeformt sein. Die Kanaleinrichtungsdecke 135 weist gemäß diesem Ausführungsbeispiel eine Erhöhung 215 auf, die dazu ausgebildet ist, um ein Überlaufen des zumindest einen Fluidtropfens über einen Rand der Kanaleinrichtungsdecke 135 zu verhindern.

Der Abflusskanal 210 kann auch als Ablaufsteg bezeichnet werden und ist gemäß diesem Ausführungsbeispiel als ein Halbrohr ausgeformt. Die Vertiefung 140 ist gemäß diesem Ausführungsbeispiel als eine linsenförmige Senke ausgeformt.

Zur beweglichen Aufnahme des Fluidbehältergehäuses 120 ist gemäß diesem Ausführungsbeispiel zumindest eine Führungsschiene 220 vorgesehen, entlang der sich das Fluidbehältergehäuse 120 mitsamt dem Fluidbehälter 125 gemäß diesem Ausführungsbeispiel linear in die ab Figur 3 dargestellte Entnahmestellung bewegen lässt.

Fig. 3 zeigt einen Querschnitt einer Seitenansicht einer Abtropfvorrichtung 115 gemäß einem Ausführungsbeispiel. Dabei kann es sich um eine der anhand einer der vorangegangenen Figuren beschriebenen Abtropfvorrichtungen 115 handeln, mit dem Unterschied, dass das Fluidbehältergehäuse 120 zusammen mit dem Fluidbehälter 125 gemäß diesem Ausführungsbeispiel in die Entnahmestellung 300 bewegt wurde. In der Entnahmestellung 300, in der das Fluidbehältergehäuse 120 den Fluidbehälter 125 zur Entnahme freigibt, ist die Vertiefung 140 der Öffnung 130 zugewandt angeordnet. Der Zulaufadapter 205, die Öffnung 130 und die Vertiefung 140 sind dabei in der dargestellten Entnahmestellung 300 fluchtend zueinander angeordnet.

Das Fluidbehältergehäuse 120 ist gemäß diesem Ausführungsbeispiel für den Zugriff zum Fluidbehälter 125 nach vorne, teilweise vor den Dampfgarer, verschoben worden. Die vor der Abtropfvorrichtung 115 angeordnete Bedienblende oder Liftblende ist in der Entnahmestellung 300 des Fluidbehältergehäuses 120 geöffnet angeordnet.

Die Öffnung 130 ist bei maßgeblichem Tropfereignis ansprechend auf eine folgende Entnahme des Fluidbehälters 125 über der Vertiefung 140 positioniert.

Fig. 4 zeigt einen Querschnitt einer Seitenansicht einer Abtropfvorrichtung 115 gemäß einem Ausführungsbeispiel. Dabei kann es sich die anhand von Fig. 3 beschriebene Abtropfvorrichtung 115 handeln, aus der der Fluidbehälter entnommen wurde.

Bei der Entnahme des Fluidbehälters tropft es an dem Zulaufadapter 205 ab. Der zumindest eine von dem Zulaufadapter 205 abtropfende Fluidtropfen tropft dabei durch die Öffnung 130 des Fluidbehältergehäuses 120, das auch als Schubladenfach bezeichnet werden kann, in die Vertiefung 140.

## Patentansprüche

1. Haushaltgerät
welches als Gargerät, insbesondere als ein Dampfgarer (100), mit einem Garraum (105) zum Aufnehmen zumindest eines Garguts und mit einer Dampferzeugungseinrichtung (110) zum Erzeugen von Dampf ausgeformt ist,
wobei das Haushaltgerät einen entnehmbaren Fluidbehälter (125) zur Aufnahme eines Fluids, ein Fluidbehältergehäuse (120) zur Aufnahme des Fluidbehälters (125) und eine Kanaleinrichtung (128) umfasst,
wobei das Fluidbehältergehäuse (120) zumindest einen Zulaufadapter (205) und zumindest eine Öffnung (130) aufweist,
wobei Zulaufadapter (205) dazu ausgebildet ist, mit dem Fluidbehälter (125) verbunden zu sein, wenn der Fluidbehälter (125) in dem Fluidbehältergehäuse (120) aufgenommen ist,
wobei das Fluidbehältergehäuse (120) und die Kanaleinrichtung (128) eine Abtropfvorrichtung (115) für das Haushaltgerät ausbilden,
wobei im betriebsbereiten Zustand des Haushaltgerätes die Öffnung (130) unterhalb des Zulaufadapters (205) und die Kanaleinrichtung (128) unterhalb des Fluidbehältergehäuses (120) angeordnet ist, um ein Abtropfen zumindest eines Fluidtropfens von dem Zulaufadapter (205) auf eine Kanaleinrichtung (128) zu ermöglichen
**dadurch gekennzeichnet, dass**
das Fluidbehältergehäuse (120) zwischen einer Entnahmestellung (300) und einer Ruhestellung gegenüber der Kanaleinrichtung (128) beweglich ist
und/oder
die Kanaleinrichtung (128) eine dem Fluidbehältergehäuse (120) zugewandte Kanaleinrichtungsdecke (135) aufweist
und/oder
die Kanaleinrichtung (128) dazu eingerichtet ist, einen von der Kanaleinrichtung (128) aufgenommenen Fluidtropfen zu verdunsten.

2. Haushaltsgerät gemäß Anspruch 1, bei der die Kanaleinrichtungsdecke (135) zumindest eine Erhöhung (215) aufweist, die dazu ausgebildet ist, um ein Überlaufen des zumindest einen Fluidtropfens über einen Rand der Kanaleinrichtungsdecke (135) zu verhindern.

3. Haushaltsgerät gemäß Anspruch 1, bei dem die Kanaleinrichtungsdecke (135) der Kanaleinrichtung (128) zumindest eine dem Fluidbehältergehäuse (120) zugewandte Vertiefung (140) zur Aufnahme des zumindest einen Fluidtropfens aufweist.

4. Haushaltsgerät gemäß Anspruch 3, bei dem die Vertiefung (140) in einer Entnahmestellung (300) des Fluidbehältergehäuses (120), in der das Fluidbehältergehäuse (120) den Fluidbehälter (125) zur Entnahme freigibt, der Öffnung (130) zugewandt und/oder unterhalb der Öffnung (130) angeordnet ist.

5. Haushaltsgerät gemäß Anspruch 3 oder 4, bei der die Vertiefung (140) zumindest einen Abflusskanal (210) zum Ableiten zumindest des Fluidtropfens aufweist.

6. Haushaltsgerät gemäß Anspruch 5, bei der ein der Vertiefung (140) gegenüberliegendes Ende des Abflusskanals (210) eine Schnittstelle zu einer Abwasserpumpe und/oder einem Abwasserbehälter des Haushaltgeräts aufweist.

7. Haushaltsgerät gemäß Anspruch 5, bei der ein der Vertiefung (140) gegenüberliegendes Ende des Abflusskanals (210) in der Kanaleinrichtung (128) endet.

8. Haushaltsgerät gemäß einem der vorangegangenen Ansprüche, bei der der Fluidbehälter (125) einen Fluidkanal (200) aufweist, der dazu ausgeformt ist, um im aufgenommenen Zustand des Fluidbehälters (125) in dem Fluidbehältergehäuse (120) den Fluidbehälter (125) mit dem Zulaufadapter (205) zu verbinden.

9. Haushaltsgerät gemäß einem der vorangegangenen Ansprüche, bei der die Abtropfvorrichtung (115) dazu ausgeformt ist, um im betriebsbereiten Zustand des Haushaltgeräts hinter einer Bedienblende des Haushaltgeräts angeordnet oder anordenbar zu sein.

10. Haushaltsgerät gemäß einem der vorangegangenen Ansprüche, bei der die Kanaleinrichtung (128) als ein Luftkanal und/oder als ein Abwasserentsorgungskanal ausgeformt ist.

11. Haushaltsgerät gemäß einem der vorangegangenen Ansprüche, bei dem der Fluidbehälter (125)
als ein Frischwassertank ausgeführt ist, wobei mittels einer Frischwasserpumpe des Haushaltsgerätes über den Zulaufadapter (205) das Fluid aus dem Fluidbehälter (125) der Dampferzeugungseinrichtung (110) zuführbar ist,
oder
als Abwasserbehälter ausgeführt ist, wobei mittels einer Abwasserpumpe des Haushaltsgerätes ein Fluid, insbesondere aus dem Garraum, in den Fluidbehälter (125) zuführbar ist.

12. Haushaltsgerät gemäß einem der vorangegangenen Ansprüche, bei dem die Verbindung des Fluidbehälters (125) mit dem Zulaufadapter (205) lösbar ausgeführt ist.

## Claims

1. Domestic appliance
which is designed as a cooking appliance, in particular as a steam cooker (100), having a cooking chamber (105) for accommodating at least one item to be cooked and having a steam generating means (110) for generating steam,
the domestic appliance comprising a removable fluid container (125) for accommodating a fluid, a fluid container housing (120) for accommodating the fluid container (125), and a channel means (128),
the fluid container housing (120) having at least one inlet adapter (205) and at least one opening (130),
the inlet adapter (205) being designed to be connected to the fluid container (125) when the fluid container (125) is accommodated in the fluid container housing (120),
the fluid container housing (120) and the channel means (128) forming a drip device (115) for the domestic appliance,
where, in the operational state of the domestic appliance, the opening (130) is arranged below the inlet adapter (205) and the channel means (128) is arranged below the fluid container housing (120) in order to allow at least one drop of fluid to drip from the inlet adapter (205) onto a channel means (128),
**characterised in that**
the fluid container housing (120) is movable relative to the channel means (128) between a removal position (300) and a rest position
and/or
the channel means (128) has a channel means ceiling (135) facing the fluid container housing (120)
and/or
the channel means (128) is designed to evaporate a drop of fluid received by the channel means (128).

2. Domestic appliance according to claim 1, wherein the channel means ceiling (135) has at least one elevation (215) which is designed to prevent overflow of the at least one drop of fluid over an edge of the channel means ceiling (135).

3. Domestic appliance according to claim 1, wherein the channel means ceiling (135) of the channel means (128) has at least one recess (140) facing the fluid container housing (120) for receiving the at least one drop of fluid.

4. Domestic appliance according to claim 3, wherein, in a removal position (300) of the fluid container housing (120) in which the fluid container housing (120) releases the fluid container (125) for removal, the recess (140) faces the opening (130) and/or is arranged below the opening (130).

5. Domestic appliance according to either claim 3 or claim 4, wherein the recess (140) has at least one drain channel (210) for discharging at least the drop of fluid.

6. Domestic appliance according to claim 5, wherein an end of the drain channel (210) that is opposite the recess (140) has an interface to a waste water pump and/or a waste water container of the domestic appliance.

7. Domestic appliance according to claim 5, wherein an end of the drain channel (210) that is opposite the recess (140) ends in the channel means (128).

8. Domestic appliance according to any of the preceding claims, wherein the fluid container (125) has a fluid channel (200) which is shaped so as to connect the fluid container (125) to the inlet adapter (205) when the fluid container (125) is accommodated in the fluid container housing (120).

9. Domestic appliance according to any of the preceding claims, wherein the drip device (115) is designed to be arranged or arrangeable behind an operating panel of the domestic appliance in the operational state of the domestic appliance.

10. Domestic appliance according to any of the preceding claims, wherein the channel means (128) is designed as an air channel and/or as a waste water disposal channel.

11. Domestic appliance according to any of the preceding claims, wherein the fluid container (125)
is designed as a fresh water tank, wherein the fluid can be fed from the fluid container (125) to the steam generating device (110) via the inlet adapter (205) by means of a fresh water pump of the domestic appliance,
or
is designed as a waste water container, wherein a fluid, in particular from the cooking chamber, can be fed into the fluid container (125) by means of a waste water pump of the domestic appliance.

12. Domestic appliance according to any of the preceding claims, wherein the connection of the fluid container (125) to the inlet adapter (205) is releasable.

## Revendications

1. Appareil ménager réalisé sous la forme d'un appareil de cuisson, en particulier d'un cuiseur à vapeur (100), comportant une chambre de cuisson (105) destinée à recevoir au moins un aliment à cuire, et un dispositif de génération de vapeur (110) destiné à générer de la vapeur,
l'appareil ménager comprenant un récipient de fluide amovible (125) destiné à recevoir un fluide, un boîtier de récipient de fluide (120) destiné à recevoir le récipient de fluide (125), et un dispositif de conduit (128),
le boîtier de récipient de fluide (120) comportant au moins un adaptateur d'amenée (205) et au moins une ouverture (130),
l'adaptateur d'amenée (205) étant conçu pour être relié au récipient de fluide (125) lorsque le récipient de fluide (125) est reçu dans le boîtier de récipient de fluide (120),
le boîtier de récipient de fluide (120) et le dispositif de conduit (128) formant un égouttoir (115) pour l'appareil ménager,
l'ouverture (130) étant disposée en dessous de l'adaptateur d'amenée (205) et le dispositif de conduit (128) étant disposé en dessous du boîtier de récipient de fluide (120) à l'état de fonctionnement de l'appareil ménager, de façon à permettre à au moins une goutte de fluide de s'égoutter de l'adaptateur d'amenée (205) sur un dispositif de conduit (128)
**caractérisé en ce que**
le boîtier de récipient de fluide (120) est mobile entre une position de retrait (300) et une position de repos par rapport au dispositif de conduit (128)
et/ou **en ce que**
le dispositif de conduit (128) comporte un plafond de dispositif de conduit (135) orienté vers le boîtier de récipient de fluide (120)
et/ou **en ce que**
le dispositif de conduit (128) est conçu pour permettre l'évaporation une goutte de fluide reçue par le dispositif de conduit (128).

2. Appareil ménager selon la revendication 1, dans lequel le plafond de dispositif de conduit (135) présente au moins une élévation (215) conçue pour empêcher le débordement de l'au moins une goutte de fluide sur un bord du plafond de dispositif de conduit (135).

3. Appareil ménager selon la revendication 1, dans lequel le plafond de dispositif de conduit (135) du dispositif de conduit (128) présente au moins un évidement (140) orienté vers le boîtier de récipient de fluide (120) pour recevoir l'au moins une goutte de fluide.

4. Appareil ménager selon la revendication 3, dans lequel, dans une position de retrait (300) du boîtier de récipient de fluide (120) dans laquelle le boîtier de récipient de fluide (120) libère le récipient de fluide (125) pour qu'il soit retiré, l'évidement (140) est orienté vers l'ouverture (130) et/ou disposé en dessous de l'ouverture (130).

5. Appareil ménager selon la revendication 3 ou 4, dans lequel l'évidement (140) comporte au moins un conduit d'évacuation (210) pour l'évacuation d'au moins la goutte de fluide.

6. Appareil ménager selon la revendication 5, dans lequel une extrémité du conduit d'évacuation (210) opposée à l'évidement (140) comporte une interface vers une pompe à eaux usées et/ou un récipient d'eaux usées de l'appareil ménager.

7. Appareil ménager selon la revendication 5, dans lequel une extrémité du conduit d'évacuation (210) opposée à l'évidement (140) se termine dans le dispositif de conduit (128).

8. Appareil ménager selon l'une des revendications précédentes, dans lequel le récipient de fluide (125) comporte un conduit de fluide (200) conçu pour relier le récipient de fluide (125) à l'adaptateur d'amenée (205) lorsque le récipient de fluide (125) est reçu dans le boîtier de récipient de fluide (120).

9. Appareil ménager selon l'une des revendications précédentes, dans lequel l'égouttoir (115) est conçu pour être disposé ou pour pouvoir être disposé derrière un panneau de commande de l'appareil ménager à état de fonctionnement.

10. Appareil ménager selon l'une des revendications précédentes, dans lequel le dispositif de conduit (128) est réalisé sous la forme d'un conduit d'air et/ou d'un conduit d'évacuation d'eaux usées.

11. Appareil ménager selon l'une des revendications précédentes, dans lequel le récipient de fluide (125) est réalisé
sous la forme d'un réservoir d'eau douce, le fluide provenant du récipient de fluide (125) pouvant être amené au dispositif de production de vapeur (110) par l'intermédiaire de l'adaptateur d'amenée (205) au moyen d'une pompe à eau douce de l'appareil ménager,
ou
sous la forme d'un récipient d'eaux usées, un fluide, provenant notamment de la chambre de cuisson, pouvant être amené dans le récipient de fluide (125) au moyen d'une pompe à eaux usées de l'appareil ménager.

12. Appareil ménager selon l'une des revendications précédentes, dans lequel la liaison entre récipient de fluide (125) et l'adaptateur d'amenée (205) est conçue de façon amovible.
